# EUROPÄISCHE PATENTSCHRIFT

(11) **EP 1 105 295 B1**
(45) Veröffentlichungstag und Bekanntmachung des Hinweises auf die Patenterteilung: **27.11.2002**
(21) Anmeldenummer: 99934658.8
(22) Anmeldetag: 10.07.1999
(51) Int. Cl.: B41F 23/06

(54) **VORRICHTUNG ZUM BESTÄUBEN VON BEDRUCKTEN BOGEN UNTER ZUHILFENAHME EINER ELEKTROSTATISCHEN AUFLADUNG**
DEVICE FOR POWDERING PRINTED SHEETS WITH THE AID OF AN ELECTROSTATIC CHARGE
DISPOSITIF DE POUDRAGE DE FEUILLES IMPRIMEES A L'AIDE D'UNE CHARGE ELECTROSTATIQUE

(30) Priorität: 10.08.1998 DE 19836022
(43) Veröffentlichungstag der Anmeldung: 13.06.2001
(73) Patentinhaber: Weitmann & Konrad GmbH & Co. KG, 70771 Leinfelden-Echterdingen (DE)
(72) Erfinder: STOBER, Thomas, D-73660 Urbach (DE); HAAS, Reiner, D-72555 Metzingen (DE); HESS, Günter, D-72770 Reutlingen (DE)
(74) Vertreter: Steimle, Josef, Dipl.-Ing.
(86) Internationale Anmeldenummer: EP9904864
(87) Internationale Veröffentlichungsnummer: WO00009337

(56) Entgegenhaltungen:
- DE-A- 2 151 185
- DE-A- 2 936 754
- DE-A- 3 135 220
- DE-A- 3 217 779
- DE-A- 4 427 904
- DE-U- 29 623 325
- US-A- 3 053 180

## Beschreibung

Die Erfindung betrifft eine Vorrichtung zum Bestäuben von bedruckten Bogen aus Papier oder einem gleichwertigen Material mittels einer Puderbestäubungsvorrichtung mit den Merkmalen des Oberbegriffs des Anspruchs 1.

Aus der DE 44 27 904 A1 ist ein Puderbestäubungsgerät bekannt geworden, mit welchem Puder elektrostatisch aufgeladen wird, bevor dieser auf einen bedruckten Papierbogen aufgeblasen wird. Zwar haftet elektrostatisch aufgeladener Puder besser an Papierbogen an, jedoch sollte das Haftvermögen noch verbessert werden. Aus der DE 29 36 754 A1 ist eine Vorrichtung zum elektrostatischen Auftragen von in einem Gasstrom mitgeführten Materialteilchen auf einen Papierbogen bekannt geworden. Dabei wird in der Nähe des Papierbogens ein elektrisches Feld erzeugt, in welches die Materialteilchen, insbesondere Puder eingeblasen wird. Aufgrund der Feldlinien wird der Puder auf die Oberfläche der Materialbahn gelenkt.

Mit der DE 31 35 220 A1 ist eine Vorrichtung zum Aufbringen von Puderteilchen auf bedruckte Bogen aus Papier bekannt geworden, bei der der Bogen auf der nicht zu bestäubenden Seite elektrostatisch aufgeladen wird. Zwar hat dies den Vorteil, dass die Aufladestäbe relativ nahe am Papierbogen angeordnet sein können, jedoch wirkt der Papierbogen selbst als Isolator. Eine Anordnung des Aufladestabes auf der gegenüberliegenden, d.h. zu bestäubenden Seite des Papierbogens ist zwar möglich, jedoch kann der Aufladestab nur mit einem relativ großen Abstand zum Bogen angeordnet werden, da ein Freiraum für den vorbeieilenden Greifer beibehalten werden muss.

Aus der DE-U-296 23 325 und der US-A-3,053,180 ist jeweils eine Einrichtung zum Bestäuben von Druckprodukten bekannt geworden.

Der Erfindung liegt die Aufgabe zugrunde, eine Vorrichtung bereit zu stellen, mit welcher der bedruckte Bogen optimaler bestäubt werden kann.

Diese Aufgabe wird erfindungsgemäß mit einer Vorrichtung gelöst, die die Merkmale des Anspruchs 1 aufweist.

Dies hat den wesentlichen Vorteil, dass die Aufladevorrichtung relativ nahe zur bedruckten Oberfläche angeordnet werden kann, da oberhalb dieser bedruckten Fläche noch kein Freiraum für eventuell vorbeieilende Greifer geschaffen werden muss. Diese Greifer befinden sich erst innerhalb der Bogenauslegeeinrichtung, wobei die Aufladevorrichtung außerhalb dieser Bogenauslegeeinrichtung sich befindet und somit der bestgeeignetste Ort ausgewählt werden kann. Außerdem hat sich gezeigt, dass eine elektrostatische Aufladung der bedruckten Seite des Bogens vorteilhafter ist als die Aufladung der Gegenseite, d.h. der nicht zu bepudernden Seite.

Erfindungsgemäß wird also ein Teil des Bepuderungsvorganges, zu dem auch die elektrostatische Aufladung des Papierbogens gerechnet wird, aus der Bogenauslegeeinrichtung heraus verlegt. Der Auftrag des Puders findet jedoch nach wie vor in der Auslegeeinrichtung statt. Durch die unmittelbare Nähe der Aufladevorrichtung zur zu bepudernden Fläche des Bogens können kleine gebündelte Felder erzeugt werden und auf den Papierbogen einwirken und aufgrund der kleinen Entfernungen kann die Feldstärke exakt und somit die elektrostatische Aufladung genau eingestellt werden, ohne dass es zu Entladungen kommt.

Eine Weiterbildung sieht vor, dass die Aufladevorrichtung als Aufladestab ausgebildet ist. Dieser Aufladestab kann zum einen relativ einfach an die Papierqualität angepasst werden, zum anderen kann der Abstand des Aufladestabes zur benachbarten Oberfläche der Papierbahn sehr exakt eingestellt werden. Außerdem ist ein Austausch des Aufladestabes z.B. zu Reparatur- und/oder Wartungszwecken problemlos möglich.

Gemäß einem bevorzugten Ausführungsbeispiel ist die Aufladevorrichtung im Bereich der in Transportrichtung gesehen letzten Gegendruckwalze einer Rotationsdruckmaschine vorgesehen. Dies hat den wesentlichen Vorteil, dass die Papierbahn von der Gegendruckwalze gehalten wird und sowohl für die Halterung als auch für den Transport des Bogens in diesem Bereich kein Greifer erforderlich ist, so dass die Aufladevorrichtung relativ nahe zum Papierbogen angeordnet werden kann. Die Aufladevorrichtung liegt der Gegendruckwalze unmittelbar gegenüber. Dies bedeutet, dass der Papierbogen zwischen der Gegendruckwalze und der Aufladevorrichtung sich befindet.

Optimale Ergebnisse werden erzielt, wenn die Aufladevorrichtung unmittelbar vor der Ablösestelle des Bogens von der Gegendruckwälze vorgesehen ist. In diesem Fall wird der Bogen sofort nach der elektrostatischen Aufladung von der Gegendruckwalze abgehoben, so dass keine Ladung über die Gegendruckwalze abfließen kann.

Bei einem Ausführungsbeispiel ist vorgesehen, dass vor dem Aufladestab ein oder mehrere Ionisationsstäbe vorgesehen sind. Diese Ionisationsstäbe dienen zur Entladung bzw. Aufbereitung des Bogens vor der Aufladung mittels des Aufladestabes. Die Ionisationsstäbe werden mit Wechselspannung betrieben (etwa 6,5 kV) und dienen vorwiegend für eine aktive Entladung des Bogens bzw. der Bogenoberfläche. Der Aufladestab wird dagegen mit Gleichspannung betrieben (etwa 12 kV).

Vorzugsweise besteht die Gegendruckwalze aus einem elektrisch leitenden Material, z.B. aus Metall, und ist geerdet. Die Aufladevorrichtung, insbesondere der Aufladestab, ist positiv geladen bzw. sendet positive Ionen aus. Dieser Aufbau hat den wesentlichen Vorteil, dass die eine Seite des Papierbogens geerdet werden kann und auf der anderen Seite des Papierbogens die z.B. positiven Ionen aufgebracht werden und dass negativ geladener Puder verwendet werden kann.

Mit Vorzug findet bei der Aufladung zwischen dem Bogen und der Gegendruckwalze bzw. der Masse keine Relativbewegung statt. Ein Abzug der negativen Ionen über die Masse kann somit ungehindert erfolgen. Außerdem wird die Aufladung nicht gestört, da der Bogen und die Masse in Ruhe zueinander sind.

Auf den elektrostatisch aufgeladenen Bogen wird dann entweder elektrostatisch z.B. negativ aufgeladener Puder oder ungeladener Puder aufgetragen. Dabei besitzt bei elektrostatisch aufgeladenem Puder der Puder die zur Ladung der bedruckten Fläche des Papierbogens entgegengesetzte Ladung.

Vorteilhaft kann die Puderbestäubungsvorrichtung vor einem Bogenentroller angeordnet sein. Allgemein kann die Puderbestäubungsvorrichtung vor der Trocknungsstrecke angeordnet sein. Auf jeden Fall ist die Puderbestäubungsvorrichtung vor einer Bogenabbremseinrichtung vorgesehen, so dass beim Abbremsen des Bogens dieser bereits mit Puder bestäubt ist.

Ein weiterer Vorteil wird darin gesehen, dass der Bogen nach dem Ablösen von der Gegendruckwalze im Wesentlichen auf Luftpolstern geführt wird. Ein Abfließen von Ladung wird auf diese Weise verhindert oder zumindest verzögert.

Die Aufladevorrichtung erzeugt ein der Breite des Bogens angepasstes elektrostatisches Feld, wobei das Feld an die Breite des Bogens anpassbar ist. Auf diese Weise können bei der Bearbeitung von schmalen Bogen Beschädigungen z.B. der Gegendruckwalze oder anderer Maschineneinrichtungen verhindert werden.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im Einzelnen dargestellt ist.

In der Zeichnung zeigen:
- Figur 1: eine schematische Ansicht einer Bogenauslegeeinrichtung, welche an das Ende einer Rotationsdruckmaschine angekoppelt ist;
- Figur 2: die übergabestation von der Rotationsdruckmaschine zur Bogenauslegeeinrichtung in vergrößerter Wiedergabe;
- Figur 3: einen Ausschnitt der Gegendruckwalze mit Papierbogen bei der elektrostatischen Aufladung; und
- Figur 4: die Gegendruckwalze und der Papierbogen nach der Aufladung.

In der Figur 1 ist mit dem Bezugszeichen 1 eine Bogenauslegeeinrichtung bezeichnet, die sich an die letzte Gegendruckwalze 2 einer nicht dargestellten Druckmaschine, z.B. einer Rotationsdruckmaschine anschließt. Zu dieser Rotationsdruckmaschine gehört noch eine Gummiwalze 3, mit welcher die Druckfarbe auf einen Papierbogen 4 (Figur 2), welcher zwischen der Gegendruckwalze 2 und der Gummiwalze 3 hindurchgefördert wird, übertragen wird. Die Bogenauslegeeinrichtung 1 dient dem Zweck, die von der Druckmaschine herkommenden, bedruckten Papierbogen 4 zu einem Stapel aufeinander zu schichten. Hierzu umfasst die Bogenauslegeeinrichtung 1 in an sich bekannter Weise zwei im gegenseitigen Abstand angeordnete, endlose Greiferketten 5, die durch quer verlaufende Greiferwagen verbunden sind. Die quer zur Zeichnungsebene der Figur 1 gemessene Länge dieser Greiferwagen und damit der Abstand der beiden Greiferketten 5, von denen in der Figur 1 nur eine einzige dargestellt ist, entspricht etwa der Breite der abzustapelnden Papierbogen 4. Jeder Greiferwagen weist einen Greifer 6 auf, der den zu transportierenden Papierbogen 4 am vorderen Rand festhält, wie es in der Figur 2 dargestellt ist. Die Papierbogen 4 werden von den Greifern 6 so mitgeschleppt, dass die bedruckte Bogenseite 7 (Figur 2) zum Greifer 6 zeigt, so dass sie im Stapel nach oben gerichtet ist.

Um die Trocknung des bedruckten Papierbogens 4 auf dem (nicht dargestellten) Stapel zu begünstigen und um ein Schmieren der noch feuchten Druckfarbe beim Aufeinanderschichten der Bogen im Stapel zu verhindern, müssen die bedruckten Bogen 4 vor ihrer Ablage mit Puder beschichtet werden. Hierfür weist die Bogenauslegeeinrichtung 1 eine Puderbestäubungsvorrichtung 8 auf, die in Figur 1 lediglich schematisch dargestellt ist. Mit dieser Puderbestäubungsvorrichtung 8 wird auf den vorbeitransportierten Papierbogen 4 Puder aufgeblasen. Die Puderbestäubungsvorrichtung 8 weist einen Abstand zum Papierbogen 4 auf, der ein Vorbeilaufen des Greifers 6 ermöglicht. Dieser Abstand kann bis zu 15 cm betragen.

In der Figur 2 ist die Gegendruckwalze 2 sowie eine Umlenkrolle 9 für die Greiferkette 5 dargestellt. Der Papierbogen 4 wird während des Druckvorganges mittels Halteelementen 10 an der Gegendruckwalze 2 festgehalten, wobei die Halteelemente 10 in die Gegendruckwalze 2 integriert sind. In geringem Abstand zur bedruckten Bogenseite 7 des Papierbogens 4 befindet sich eine Aufladevorrichtung 11, die der Gegendruckwalze 2 gegenüberliegt. Außerdem befindet sich die Aufladevorrichtung 11 unmittelbar vor der Ablösestelle 12, an der der Papierbogen 4 von der Gegendruckwalze 2 abgehoben und vom Greifer 6 in die Bogenauslegeeinrichtung 1 transportiert wird. Da keine Elemente über die Zylinderoberfläche der Gegendruckwalze 2 überstehen, kann die Aufladevorrichtung 11 mit sehr geringem Abstand zur Oberfläche der Gegendruckwalze 2 bzw. zur bedruckten Bogenseite 7 des Papierbogens 4 angeordnet sein.

Die Aufladevorrichtung 11 besteht bei dem in der Figur 2 dargestellten Ausführungsbeispiel aus einem Aufladestab 15 und zwei ionisationsstäben 18, die dem Aufladestab 15 vorgeschaltet sind, um den Bogen 4 zu entladen bw. für die Aufladung vorzubereiten.

Die Figur 3 zeigt einen Ausschnitt der Gegendruckwalze 2, auf welcher der Papierbogen 4 aufliegt. Die Gegendruckwalze 2 ist bei 13 geerdet. Außerdem besteht die Gegendruckwalze 2 aus einem elektrisch leitenden Material, so dass die der bedruckten Bogenseite 7 gegenüberliegende Bogenseite 14 mit der Erdung 13 flächig verbunden ist. Außerdem ist in der Figur 3 der Aufladestab 15 erkennbar. Dieser Aufladestab 15 gibt z.B. positiv geladene Ionen 16 in Richtung des vorbeilaufenden Papierbogens 4 ab. Diese positiven Ionen 16 lagern sich auf der bedruckten Bogenseite 7 an, wobei sich auf der unbedruckten Bogenseite 14 negative Ionen 17 ansammeln.

Die Figur 4 zeigt den Papierbogen 4 unmittelbar nach der Ablösestelle 12, d.h. nach der Trennung von der Gegendruckwalze 5. Die beiden Bogenseiten 7 und 14 tragen die positiven Ionen 16 bzw. die negativen Ionen 17. Dieser Papierbogen 4 wird nun vom Greifer 6 in Richtung der Puderbestäubungsvorrichtung 8 transportiert, wo dann der Puder, der negativ geladen sein kann, aufgeblasen wird. Es ist jedoch auch denkbar, ungeladenen Puder zu verwenden.

Als vorteil wird angesehen, dass der Papierbogen 4 bei der elektrostatischen Aufladung vorzugsweise vollflächig an der Gegendruckwalze 2 anliegt, die ihrerseits geerdet ist. Auf diese Weise ist die ganze unbedruckte Bogenseite 14 während der elektrostatischen Aufladung geerdet. Da die Aufladevorrichtung 11 in unmittelbarer Nachbarschaft zur bedruckten Bogenseite 7 angeordnet ist, kann eine optimale Ausrichtung des elektrischen Feldes und eine exakte Einstellung der Feldstärke gewährleistet werden. Da unmittelbar nach der elektrostatischen Aufladung des Papierbogens 4 dieser von der Gegendruckwalze 2 abgehoben wird, wird die Ladung mitgenommen, bevor sie ausgeglichen wird bzw. abfließt.

Mit der erfindungsgemäßen Vorrichtung kann der Puder mit geringerem Verlust und gezielter auf den Papierbogen 4 aufgetragen werden.

## Patentansprüche

1. Vorrichtung zum Bestäuben von bedruckten Bogen (4) z.B. aus Papier mittels einer Puderbestäubungsvorrichtung (8), welche innerhalb einer Bogenauslegeeinrichtung (1) angeordnet ist, wobei dem Bogen (4) eine Aufladevorrichtung (11) zur elektrostatischen Aufladung zugeordnet ist, **dadurch gekennzeichnet, dass** die Aufladevorrichtung (11) außerhalb der Bogenauslegeeinrichtung (1) an einem Ort vorgesehen ist, bevor der Bogen (4) in die Auslegeeinrichtung (1) eintritt und der der bedruckten Seite des Bogens (4) benachbart ist.

2. Vorrichtung nach Anspruch 1, **dadurch gekennzeichnet, dass** die Aufladevorrichtung (11) als Aufladestab (15) ausgebildet ist.

3. Vorrichtung nach Anspruch 2, **dadurch gekennzeichnet, dass** dem Aufladestab (15) ein oder mehrere Ionisationsstäbe (18) vorgeschaltet sind.

4. Vorrichtung nach einem der vorhergehenden Ansprüche, **dadurch gekennzeichnet, dass** die Aufladevorrichtung (11) in unmittelbarer Nachbarschaft zur bedruckten Seite des Bogens (4) angeordnet ist.

5. Vorrichtung nach einem der vorhergehenden Ansprüche, **dadurch gekennzeichnet, dass** die Aufladevorrichtung (11) im Bereich der in Transportrichtung gesehen letzten Gegendruckwalze (2) einer Rotationsdruckmaschine vorgesehen ist.

6. Vorrichtung nach Anspruch 5, **dadurch gekennzeichnet, dass** die Aufladevorrichtung (11) der Gegendruckwalze (2) gegenüberliegt.

7. Vorrichtung nach Anspruch 5 oder 6, **dadurch gekennzeichnet, dass** die Aufladevorrichtung (11) unmittelbar vor der Ablösestelle (12) des Bogens (4) von der Gegendruckwalze (2) vorgesehen ist.

8. Vorrichtung nach einem der Ansprüche 5 bis 7, **dadurch gekennzeichnet, dass** die Gegendruckwalze (2) aus Metall besteht und geerdet ist und die Aufladevorrichtung (11), insbesondere ein Aufladestab (15), vorzugsweise positiv geladen ist bzw. vorzugsweise positive Ionen aussendet.

9. Vorrichtung nach einem der vorhergehenden Ansprüche, **dadurch gekennzeichnet, dass** bei der elektrostatischen Aufladung des Bogens (4) dieser an Masse anliegt.

10. Vorrichtung nach einem der Ansprüche 5 bis 9, **dadurch gekennzeichnet, dass** der Bogen (4) bei der elektrostatischen Aufladung keine Relativbewegung bezüglich der Masse ausführt.

11. Vorrichtung nach einem der vorhergehenden Ansprüche, **dadurch gekennzeichnet, dass** auf den Bogen (4) elektrostatisch aufgeladener oder ungeladener Puder aufgetragen wird.

12. Vorrichtung nach einem der vorhergehenden Ansprüche, **dadurch gekennzeichnet, dass** die Puderbestäubungsvorrichtung (8) vor einem Bogenentroller angeordnet ist.

13. Vorrichtung nach einem der vorhergehenden Ansprüche, **dadurch gekennzeichnet, dass** die Puderbestäubungsvorrichtung (8) vor einer Trocknungsstrecke angeordnet ist.

14. Vorrichtung nach einem der vorhergehenden Ansprüche, **dadurch gekennzeichnet, dass** die Puderbestäubungsvorrichtung (8) vor einer Bogenabbremseinrichtung vorgesehen ist.

15. Vorrichtung nach einem der vorhergehenden Ansprüche, **dadurch gekennzeichnet, dass** der Bogen (4) nach dem Ablösen von der Gegendruckwalze im Wesentlichen auf Luftpolstern geführt wird.

16. Vorrichtung nach einem der vorhergehenden Ansprüche, **dadurch gekennzeichnet, dass** die Aufladevorrichtung (11) ein der Breite des Bogens (4) angepasstes elektrostatisches Feld abgibt.

17. Vorrichtung nach Anspruch 16, **dadurch gekennzeichnet, dass** das Feld an die Breite eines Bogens (4) anpassbar ist.

## Claims

1. Device for powdering printed sheets (4) e.g. of paper by means of a power coating device (8), which is positioned inside a sheet delivery mechanism (1), whereby a charging device (11) is allocated to the sheet (4) to electrostatically charge it, **characterized in that** the charging device (11) is provided outside the sheet delivery mechanism (1) in a location before the sheet (4) enters the sheet delivery mechanism (1) and which is adjacent to the printed side of the sheet (4).

2. Device in accordance with claim 1, **characterized in that** the charging device (1) is designed as a charging rod (15).

3. Device in accordance with claim 2, **characterized in that** one or several ionization rods (18) are positioned ahead of the charging rod (15).

4. Device in accordance with one of the preceding claims, **characterized in that** the charging device (11) is positioned in immediate proximity to the printed side of the sheet (4) .

5. Device in accordance with one of the preceding claims, **characterized in that** the charging device (11) is located in the area of the last pressure roller (2) of a rotary offset press, viewed in the direction of transportation.

6. Device in accordance with claim 5, **characterized in that** the charging device (11) is positioned opposite the pressure roller (2).

7. Device in accordance with claim 5 or 6, **characterized in that** the charging device (11) is located immediately before the separation point (12) of the sheet (4) from the pressure roller (2).

8. Device in accordance with one of the claims 5 through 7, **characterized in that** the pressure roller (2) is made of metal and is grounded, and the charging device (11), in particular a charging rod (15), is preferably positively charged or emits positive ions respectively.

9. Device in accordance with one of the preceding claims, **characterized in that** the sheet (4) is grounded when it is electrostatically charged.

10. Device in accordance with one of the claims 5 through 9, **characterized in that** there is no motion between the sheet (4) relative to ground when it is being electrostatically charged.

11. Device in accordance with one of the preceding claims, **characterized in that** electrostatically charged or uncharged powder is applied to the sheet (4).

12. Device in accordance with one of the preceding claims, **characterized in that** the powdering device (8) is positioned in front of a sheet unroller.

13. Device in accordance with one of the preceding claims, **characterized in that** the powdering device (8) is positioned ahead of a drying section.

14. Device in accordance with one of the preceding claims, **characterized in that** the powdering device (8) is intended to be ahead of a sheet braking device.

15. Device in accordance with one of the preceding claims, **characterized in that** the sheet (4) is essentially being guided on air cushions after it is separated from the pressure roller.

16. Device in accordance with one of the preceding claims, **characterized in that** the charging device (11) emits an electrostatic field adjusted to the width of the sheet (4).

17. Device in accordance with claim 16, **characterized in that** the field is adjustable to the width of a sheet (4).

## Revendications

1. Procédé pour la pulvérisation de feuilles imprimées (4), par exemple en papier, au moyen d'un dispositif de pulvérisation de poudre (8) qui est disposé à l'intérieur d'un dispositif de réception de feuilles (1), un dispositif de charge (11) étant associé à la feuille (4) pour une charge électrostatique, **caractérisé en ce que** le dispositif de charge (11) est prévu à l'extérieur du dispositif de réception de feuilles, (1) avant que la feuille (4) ne pénètre dans le dispositif de réception de feuilles (1), à un endroit qui est voisin de la face imprimée de la feuille (4).

2. Dispositif selon la revendication 1, **caractérisé en ce que** le dispositif de charge (11) est constitué par une barre de charge (15).

3. Dispositif selon la revendication 2, **caractérisé en ce qu'**une ou plusieurs barres d'ionisation (18) sont branchées en amont du dispositif de charge (11).

4. Dispositif selon l'une quelconque des revendications précédentes, **caractérisé en ce que** le dispositif de charge (11) est disposé au voisinage immédiat de la face imprimée de la feuille (4).

5. Dispositif selon l'une quelconque des revendications précédentes, **caractérisé en ce que** le dispositif de charge (11) est prévu dans la zone du rouleau de contre-pression (2) d'une presse rotative à imprimer, disposé le plus en aval dans le sens du transport.

6. Dispositif selon la revendication 5, **caractérisé en ce que** le dispositif de charge (11) est opposé au rouleau de contre-pression (2).

7. Dispositif selon la revendication 5 ou 6, **caractérisé en ce que** le dispositif de charge (11) est prévu juste avant la zone de séparation (12) de la feuille (4) du rouleau de contre-pression (2).

8. Dispositif selon l'une quelconque des revendications 5 à 7, **caractérisé en ce que** le rouleau de contre-pression (2) est en métal et est mis à la terre et **en ce que** le dispositif de charge (11), en particulier une barre de charge (15), est, de préférence, chargé de manière positive ou, de préférence, émet des ions positifs.

9. Dispositif selon l'une quelconque des revendications précédentes, **caractérisé en ce que**, lors de la charge électrostatique de la feuille (4), cette dernière est mise à la masse.

10. Dispositif selon l'une quelconque des revendications 5 à 9, **caractérisé en ce que** la feuille (4) n'effectue, lors de charge électrostatique, aucun mouvement relatif par rapport à la masse.

11. Dispositif selon l'une quelconque des revendications précédentes, **caractérisé en ce que**, sur la feuille (4), on dépose de la poudre chargée de manière électrostatique ou non chargée.

12. Dispositif selon l'une quelconque des revendications précédentes, **caractérisé en ce que** le dispositif de pulvérisation de poudre (8) est disposé devant un dérouleur de feuilles.

13. Dispositif selon l'une quelconque des revendications précédentes, **caractérisé en ce que** le dispositif de pulvérisation de poudre (8) est disposé devant une ligne de séchage.

14. Dispositif selon l'une quelconque des revendications précédentes, **caractérisé en ce que** le dispositif de pulvérisation de poudre (8) est prévu devant un dispositif de freinage de la feuille.

15. Dispositif selon l'une quelconque des revendications précédentes, **caractérisé en ce que**, lorsqu'elle a été libérée du rouleau de contre-pression (2), la feuille (4) est guidée essentiellement sur des coussins d'air.

16. Dispositif selon l'une quelconque des revendications précédentes, **caractérisé en ce que** le dispositif de charge (11) fournit un champ électrostatique adapté à la largeur de la feuille (4).

17. Dispositif selon la revendication 16, **caractérisé en ce que** le champ peut être adapté à la largeur d'une feuille (4).
